# EUROPÄISCHE PATENTSCHRIFT

(11) **EP 2 043 818 B1**
(45) Veröffentlichungstag und Bekanntmachung des Hinweises auf die Patenterteilung: **17.02.2010**
(21) Anmeldenummer: 06791675.9
(22) Anmeldetag: 25.08.2006
(51) Int. Cl.: B25B 7/00

(54) **HANDBETÄTIGTE ZANGE MIT KRAFTÜBERWACHUNG**
MANUALLY ACTUATED TONGS HAVING FORCE MONITORING
PINCE À ACTIONNEMENT MANUEL AVEC CONTRÔLE DE FORCE

(43) Veröffentlichungstag der Anmeldung: 08.04.2009
(73) Patentinhaber: Hans Oetiker AG Maschinen- und Apparatefabrik, 8812 Horgen (CH)
(72) Erfinder: STREULI, Walter, CH-8915 Hausen am Albis (CH)
(74) Vertreter: Strehl, Peter
(86) Internationale Anmeldenummer: PCT/EP2006/008375
(87) Internationale Veröffentlichungsnummer: WO 2008/022649

(56) Entgegenhaltungen:
- EP-A2- 0 679 476
- WO-A-2006/062733
- DE-U1- 29 806 179
- FR-A1- 2 317 051
- US-A- 4 181 046
- US-A- 6 073 472
- US-A- 6 112 418
- US-A1- 2006 011 022
- US-A1- 2007 056 412
- US-E- R E33 714

## Beschreibung

Die Erfindung betrifft eine handbetätigte Zange gemäß dem Oberbegriff des Patentanspruchs 1. Eine solche Zange geht beispielweise aus der FR 2 317 051 hervor.

Klemmringe werden beispielsweise in der Autoindustrie zum Befestigen von flexiblen Schläuchen an starren Rohrnippeln oder zum Anbringen von Faltenbälge an Gelenkwellen eingesetzt. Zum Spannen derartiger Klemmringe werden in der Fertigung unter anderem pneumatische Zangen eingesetzt, wie sie aus EP 1 163 979 A1 bekannt sind. Mit solchen Zangen lassen sich die zum Schließen und Spannen der Klemmringe erforderlichen, zum Teil erheblichen Kräfte aufbringen. Zum Schutz sowohl der Klemmringe als auch der Bauteile, an denen sie angelegt werden, ist es üblich, die jeweils aufgebrachte Kraft zu überwachen und bei Erreichen einer für den jeweiligen Klemmentyp vorgegebenen Maximalkraft den Zangenantrieb abzuschalten. Eine derartige Kraftüberwachungs- und Steuereinrichtung ist beispielsweise aus EP 0 824 979 A1 bekannt.

Außerhalb der industriellen Fertigung, beispielsweise in Reparaturbetrieben, werden zum Spannen von Klemmringen handbetätigte Zangen eingesetzt; vergl. EP 1 191 270 A1. In diesem Fall hängt es vom Geschick und der Erfahrung des Monteurs ab, ob der Klemmring mit ausreichender, aber auch nicht übermäßiger Kraft gespannt wird.

Aus FR 2 317 051 A ist eine handbetätigte Zange gemäß dem Oberbegriff des Anspruchs 1 bekannt. Bei Erreichen einer vorgegebenen Schießkraft überwindet eine federbelastete Kugel einen Nocken, so dass der in der Hand das Benutzers liegende Hebel plötzlich nachgibt.

In US Re. 33,714 ist eine Zange mit einem Mechanismus beschrieben, der dem Benutzer fühlbar anzeigt, dass die Zangenbacken eine ausreichende Klemmkraft ausüben.

WO 2006/062733 A1 offenbart eine Zange mit einem Vibrator, der signalisiert, dass sich die Zange in der Nähe eines spannungsführenden Gegenstands befindet.

Der Erfindung liegt die Aufgabe zugrunde, eine handbetätigte Zange anzugeben, die die Erzeugung einer vorgesehenen Kraft gewährleistet.

Die erfindungsgemäße Lösung dieser Aufgabe ist in Anspruch 1 angegeben. Die danach vorgesehene Einrichtung signalisiert die Erzeugung einer vorgegebenen Schließkraft zwischen den Zangenbacken. Dadurch lässt sich etwa beim Spannen von Klemmringen sicherstellen, dass eine vorgegebene Kraft erreicht, aber nicht überschritten wird. Die bei Erreichen der vorgegebenen Schließkraft erzeugte Vibration wird ummittelbar auf die die Zange betätigende Hand des Benutzers übertragen und daher auf jeden Fall wahrgenommen. Anders als bei einem sicht- oder hörbaren Signal wird die Aufmerksamkeit des Monteurs nicht abgelenkt, und das Signal bleibt nicht unbemerkt. Da ferner die Hand bei Erreichen der vorgegebenen Kraft die Zange besonders fest umschließt, wird das fühlbare Signal entsprechend deutlich übertragen. Da die beiden den einen Zangenschenkel bildenden Hebel um das Gelenk der Zange selbst schwenkbar sind, ist die Zange in der Herstellung kostengünstiger.

In der Weiterbildung nach den Ansprüchen 3 und 4 lässt sich die Zange so einstellen, dass das Signal bei einer an den jeweiligen Verwendungszweck, etwa den jeweils zu spannenden Klemmentyp, angepassten, individuell vorzugebenden Schließkraft erzeugt wird.

Die Weiterbildung der Erfindung nach Anspruch 5 betrifft eine Maßnahme zur Sicherung der mechanischen Festigkeit der Zange.

Die Gestaltung der Erfindung nach Anspruch 6 ist insofern besonders günstig, als der vom Benutzer betätigte Hebel infolge seiner gehäuseartigen Form die Signaleinrichtung und die dieser zugeordneten Bauteile gegen Verschmutzung und Beschädigung schützt und gleichzeitig eine widerstandsfähige Form erhält.

Ein Ausführungsbeispiel der Erfindung wird nachstehend anhand der Zeichnung näher erläutert, in der
- Fig. 1: eine teilweise geschnittene Seitenansicht einer Zange mit Signaleinrichtung und
- Fig. 2: eine vergrößerte Darstellung der Signaleinrichtung zeigt.

Die in der Zeichnung dargestellte Zange weist zwei Schenkel **10, 11** auf, die über einen Bolzen **12** gelenkig miteinander verbunden sind und jeweils einen Backen **13, 14** tragen. Der Schenkel **10** umfasst einen inneren Hebel **15** und einen äußeren Hebel **16,** wobei der innere Hebel **15** mit dem Zangenbacken **14** einstückig ausgebildet ist. Der äußere Hebel **16** ist ebenfalls um den Bolzen **12** schwenkbar gelagert. Ein Endabschnitt **17** des inneren Hebels **15** ist gegenüber dem an dem Bolzen **12** gelagerten Teil des inneren Hebels **15** auf den Schenkel **11** zu versetzt, so dass sich zwischen dem Endabschnitt **17** des inneren Hebels **15** und dem äußeren Hebel **16** ein Raum **18** ergibt.

Die in dem Raum **18** untergebrachten Bauteile sind in Fig. 2 vergrößert dargestellt. Zu diesen Bauteilen gehören zwei Druckfedern **20, 21,** deren jede auf einem am äußeren Hebel **16** befestigten Stift **22, 23** angeordnet sind und die beiden Hebel **15, 16** gegeneinander vorspannen.

In das freie, gemäß Fig. 2 rechte Ende des Stiftes **22** greift eine Schraube **24** ein, die eine Bohrung in dem Endabschnitt **17** des inneren Hebels **15** durchsetzt, mit ihrem Kopf **25** an der dem Zangenschenkel **11** zugewandten Fläche des Endabschnitts **17** anliegt und dadurch den maximalen Abstand zwischen den beiden Hebeln **15** und **16** bestimmt.

Das freie, gemäß Fig. 2 rechte Ende des Stiftes **23** steht der von dem Zangenschenkel **11** abgewandten Innenfläche des Endabschnitts **17** gegenüber und bildet mit dieser einen Anschlag zur Begrenzung des Mindestabstandes zwischen den Hebeln **15** und **16.**

In dem Raum **18** ist ferner eine insgesamt mit **30** bezeichnete Signaleinrichtung untergebracht, die einen Vibrator **31** und eine Batterie **32** umfasst. Der Vibrator **31** und die Batterie **32** sind in einem in Fig. 2 schraffiert dargestellten Kunststoffteil **33** untergebracht, das mittels einer Schraube **34** am äußeren Hebel **16** befestigt ist.

In das Kunststoffteil **33** ist ferner eine Schraube **35** eingesetzt, deren Kopf ein erstes Kontaktelement **36** bildet. Der Endabschnitt **17** des inneren Hebels **15** wird von einer Madenschraube **37** durchsetzt, deren inneres Ende dem Kopf der Schraube **35** gegenübersteht und ein zweites Kontaktelement **38** bildet. Der Abstand zwischen den Kontaktelementen **36, 38** lässt sich durch Verdrehen der Madenschraube **37** verändern, wobei die jeweilige Lage der Madenschraube **37** durch eine Kontermutter **39** gesichert wird.

Bei Benutzung umgreift die Hand die Zange derart, dass die Betätigungskraft auf den Zangenschenkel **11** und den äußeren Hebel **14** des Zangenschenkels **10** ausgeübt wird. Die auf den äußeren Hebel **16** einwirkende Kraft wird über die Druckfedern **20, 21** auf den inneren Hebel **15** und damit auf den Backen **14** übertragen.

Schließen sich die Backen **13, 14** um den zusammenzudrückenden Gegenstand, so bewirkt ein weiterer Kraftaufwand, dass der äußere Hebel **16** gegen die Vorspannung der Druckfedern **20, 21** in Richtung des inneren Hebels **15** geschwenkt wird, bis die Kontaktelemente **36, 38** einander berühren. Dadurch wird ein Stromkreis geschlossen, der von dem Kontaktelement **36** über einen Verbindungsdraht **40,** den Vibrator **31,** einen weiteren Verbindungsdraht **41,** einen Kontaktstift **42,** die Batterie **32,** ein Kontaktblech **43** und die Metallteile der Hebel **15, 16** des Zangenschenkels **10** zu dem Kontaktelement **38** verläuft. Dadurch wird der Vibrator **31** mit Strom versorgt und bewirkt, dass der in der Hand des Benutzers liegende äußere Hebel **16** vibriert. Für den Benutzer ist dies ein Signal, das ihm zu erkennen gibt, dass eine vorgegebene Kraft erreicht ist. Diese Kraft lässt sich je nach dem Gegenstand, an den die Zange angesetzt wird, durch Ändern des Abstandes zwischen den Kontaktelementen **36, 38** einstellen.

Der äußere Hebel **16** des Zangenschenkels **10** ist im Querschnitt U-förmig gestaltet und bildet somit ein Gehäuse, das den inneren Hebel **15,** dessen Endabschnitt **17,** die Druckfedern **20, 21** und das Kunststoffteil **33** mit den darin angeordneten Bauteilen auf drei Seiten, nämlich auf der in der Zeichnung linken Außenseite sowie den beiden zur Zeichenebene parallelen Seiten, umgibt. Auf diese Weise sind die Signaleinrichtung **30** und die zugehörigen Bauteile gegen mechanische Beschädigung und Verschmutzung geschützt. Die geschlossene Bauform vermeidet ferner Verletzungen an der Hand des Benutzers.

## Patentansprüche

1. Handbetätigte Zange, insbesondere zum Spannen von Klemmringen, mit einer Signaleinrichtung **(30)** zum Erzeugen eines für die Hand des Benutzers fühlbaren Signals bei Erreichen einer zwischen den Zangenbacken **(13, 14)** wirkenden vorgegebenen Schließkraft, wobei der mit der Signaleinrichtung **(30)** versehene Zangenschenkel **(10)** einen inneren Hebel **(15),** der einen der Zangenbacken **(14)** trägt, und einen gegenüber dem inneren Hebel **(15)** schwenkbaren äußeren Hebel **(16)** aufweist, der zusammen mit dem anderen Zangenschenkel **(11)** zum Betätigen der Zange dient und gegenüber dem inneren Hebel **(15)** federnd vorgespannt ist, **dadurch gekennzeichnet, dass**
die Signaleinrichtung **(30)** einen in dem einen Zangenschenkel **(10)** angeordneten Vibrator **(31)** enthält und
die beiden Hebel **(15, 16)** um das Gelenk der Zange schwenkbar sind.

2. Zange nach Anspruch 1, wobei die Federvorspannung aus zwei zwischen den beiden Hebeln **(15, 16)** parallel angeordneten Druckfedern **(20, 21)** stammt.

3. Zange nach Anspruch 1 oder 2, wobei an den beiden Hebeln **(15, 16)** einander gegenüberstehende Kontaktelemente **(36, 38)** zum Schließen eines den Vibrator **(31)** speisenden Stromkreises angeordnet sind.

4. Zange nach Anspruch 3, wobei der Abstand zwischen den Kontaktelementen **(36, 38)** einstellbar ist.

5. Zange nach einem der vorhergehenden Ansprüche, mit einem Anschlag **(23, 25)** zur Begrenzung der maximalen Relativbewegung zwischen den beiden Hebeln **(15, 16).**

6. Zange nach einem der vorhergehenden Ansprüche, wobei der äußere Hebel **(16)** als ein den inneren Hebel **(15),** die Druckfedern **(20, 21**), den Vibrator **(31)** und gegebenenfalls die Kontaktelemente **(36, 38)** auf drei Längsseiten umgebendes Gehäuse gestaltet ist.

## Claims

1. A manually operated pair of pliers, particularly for tightening clamping rings, comprising means **(30)** for generating a signal perceivable by the user's hand when a predetermined closing force between the jaws **(13, 14)** of the pliers is reached, wherein one leg **(10)** of the pliers is provided with the signalling means **(30)** and has an inner lever **(15)** carrying one jaw **(14)** of the pliers and an outer lever **(16)** which is pivotal with respect to the inner lever **(15)** and co-operates with the other leg **(11)** to actuate the pliers and is resiliently biased with respect to the inner lever **(15), characterised in that**
the signalling means **(30)** includes a vibrator **(31)** housed in said one leg **(10),** and
the two levers **(15, 16)** are pivotal about the joint of the pliers.

2. The pliers of claim 1 wherein the resilient bias is provided by two compression springs **(20, 21)** which are disposed in parallel between the two levers **(15, 16).**

3. The pliers of claims 1 wherein mutually opposite contact elements **(36, 38)** are disposed at the two levers **(15, 16)** for closing an electric supply circuit of the vibrator **(31).**

4. The pliers of claim 3 wherein the spacing between the contact elements **(36, 38)** is adjustable.

5. The pliers of claim 1 including abutments **(23, 25)** for limiting the maximum relative movement between the two levers **(15, 16).**

6. The pliers of claim 5 wherein the outer lever **(15)** is shaped as a housing enclosing the inner lever **(15),** the compression springs **(20, 21)**, the vibrator **(31)** and the contact elements **(36, 38),** on three longitudinal sides.

## Revendications

1. Tenaille à actionnement manuel, en particulier pour serrer des bagues de serrage, comportant un dispositif de signalisation (30) pour produire un signal perceptible par la main de l'utilisateur lorsqu'une force de fermeture prédéfinie agissant entre les mors de tenaille (13, 14) est atteinte, dans laquelle la branche de tenaille (10) munie du dispositif de signalisation (30) comporte un levier intérieur (15) qui porte l'un des mors de tenaille (15), et comporte un levier extérieur (16) pouvant pivoter par rapport au levier intérieur (15), ladite branche de tenaille (10) servant à actionner la tenaille conjointement avec l'autre branche de tenaille (11) et étant élastiquement prétendue par rapport au levier intérieur (15), **caractérisée en ce que**
le dispositif de signalisation (30) contient un vibreur (31) agencé dans ladite une branche de tenaille (10) et
les deux leviers (15, 16) peuvent pivoter autour de l'articulation de la tenaille.

2. Tenaille selon la revendication 1, dans laquelle la prétension élastique est produite par deux ressorts de compression (20, 21) agencés parallèlement entre les deux leviers (15, 16).

3. Tenaille selon la revendication 1 ou 2, dans laquelle sont agencés des éléments de contact (36, 38) l'un en face de l'autre sur les deux leviers (15, 16) afin de fermer un circuit électrique alimentant le vibreur (31).

4. Tenaille selon la revendication 3, dans laquelle la distance entre les éléments de contact (36, 38) est réglable.

5. Tenaille selon l'une des revendications précédentes, comportant une butée (23, 25) pour limiter le mouvement relatif maximal entre les deux leviers (15, 16).

6. Tenaille selon l'une revendications précédentes, dans laquelle le levier extérieur (16) est configuré sous la forme d'un boîtier entourant le levier intérieur (15), les ressorts de compression (20, 21), le vibreur (31) et le cas échéant les éléments de contact (36, 38), sur trois côtés longitudinaux.
